# EUROPÄISCHE PATENTANMELDUNG

(11) **EP 0 662 294 A1**
(43) Veröffentlichungstag der Anmeldung: **12.07.1995**
(21) Anmeldenummer: 94100171.1
(22) Anmeldetag: 07.01.1994
(51) Int. Cl.: A47F 5/02, F16B 12/42, A47B 77/10, A47J 47/16, A47K 10/04

(54) **Unter Verwendung von Stützrohren dienende Halterungsvorrichtung**

(30) Priorität: 24.12.1993 DE 9319920 U
(71) Anmelder: LEICHT KÜCHEN AG, D-73550 Waldstetten (DE)
(72) Erfinder: Deffner, Manfred, D 73575 Leinzell (DE)
(74) Vertreter: Becker, Maria, Dipl.-Phys.

(57) **Zusammenfassung**

Zur Verbesserung der Arbeits- und Abstellmöglichkeiten in Küchen und dgl. ist gemäß der Erfindung eine unter Verwendung von Stützrohren dienende Halterungsvorrichtung vorgesehen mit einer auf dem Stützrohr (10) aufschiebbaren, mit Befestigungsmitteln (40) versehenen Befestigungshülse (12), deren Innendurchmesser größer ist als der Außendurchmesser des Rohres (10), mit wenigstens einem Ausgleichsring (22), der am Endbereich der Befestigungshülse (12) zwischen die Befestigungshülse (12) und das Stützrohr (10) einsetzbar ist, und mit wenigstens einem auf dem Stützrohr (10) festlegbaren Feststellring (28), der im montierten Zustand den Ausgleichsring (22) in seiner Lage zwischen dem Stützrohr (10) und der Befestigungshülse (12) hält.

## Beschreibung

Die Erfindung betrifft eine unter Verwendung von Stützrohren dienende Halterungsvorrichtung, insbesondere zur Verwendung in Küchen, Garderoben und dergleichen.

Bei der Einrichtung von Küchen besteht vielfach das Problem, daß auf meist sehr engem Raum viele Gerätschaften leicht zugänglich untergebracht werden sollen sowie für die unterschiedlichen Tätigkeiten, wie Kochen, Spülen, Speisezubereitung, möglichst viel Arbeitsplatz zur Verfügung stehen sollte. Zu diesem Zweck sind Tische oder Abstellplatten vorgesehen, die von einer leicht zugänglichen Gebrauchsstellung in eine in, über oder unter ein Küchenmöbel bringbare Nichtgebrauchsstellung klappbar oder fahrbar eingebracht werden.

Außerdem wird es oft gewünscht, verschiedene Ablagen wahlweise aus einer gut zugänglichen Stellung in eine andere, nicht störende Stellung zu verschieben. Dies ist insbesondere dann von Vorteil, wenn mehrere Ablagen dicht übereinander angeordnet sind, so daß die Gegenstände auf einer dieser Ablagen nur dann zugänglich sind, wenn diese Ablage unter oder zwischen den anderen herausbewegt ist.

Es sind bereits Halterungsvorrichtungen bekannt, bei denen Stützrohre verwendet werden, an welchen Platten, Handtuchhalter oder dergleichen schwenkbar gehalten sind. Dabei sind Befestigungshülsen auf einem Stützrohr angeordnet, die mittels Feststellringen gegen ein axiales Verschieben gesichert sind.

Bei den bekannten Halterungsvorrichtungen ist jedoch eine einwandfreie, wackelfreie Halterung und ein leichtes Verschwenken der an dem Stützrohr angebrachten Gegenstände nicht immer gewährleistet.

Demgegenüber liegt der Erfindung die Aufgabe zugrunde, eine neue Halterungsvorrichtung bereitzustellen, die bei einer einfachen Montage eine einwandfreie Befestigung der zu haltenden Gegenstände ermöglicht, ohne deren Schwenkarbeit zu beeinträchtigen.

Erfindungsgemäß wird diese Aufgabe durch die im Anspruch 1 angegebene Halterungsvorrichtung gelöst.

Durch den erfindungsgemäß zwischen der Befestigungshülse und dem Stützrohr im axialen Endbereich der Hülse angeordneten Ausgleichsring wird ein Verkanten der Hülse verhindert.

Dabei ist es besonders vorteilhaft, wenn beiden Enden der Hülse ein Ausgleichsring zugeordnet ist. Hierdurch wird ein Verkanten auch bei relativ langen Hülsen zuverlässig ausgeschlossen, so daß auch eine unsymmetrisch belastete Befestigungshülse während der Montage einwandfrei verschoben und während des Gebrauchs zur Ermöglichung einer Schwenkbewegung auf dem Stützrohr verdreht werden kann.

Die Weiterbildungen nach Anspruch 3 und 4 haben den Vorteil, daß die Befestigungshülse nur über den oder die Ausgleichsringe am Stützrohr und an dem oder den Feststellringen abgestützt ist. Hierdurch wird für die Befestigungshülse ein Gleitlager geschaffen, das zwei Gleitlagerflächen aufweist, nämlich die Auflagefläche der Befestigungshülse auf dem bzw. den Ausgleichsringen und die Berührungsfläche des Ausgleichsrings mit dem Stützrohr und dem Feststellring. Damit wird eine besonders gleichmäßige Drehbewegung der Befestigungshülse auf dem Stützrohr ermöglicht.

Die Ausgestaltung nach Anspruch 5 ist besonders zweckmäßig zur Anbringung von Gegenständen wie Tischplatten, Ablageplatten, Handtuchhaltern oder dergleichen in einem Mittelbereich des Stützrohres, während die Ausgestaltung nach Anspruch 6 und 7 für eine Befestigung am Stützrohrende bevorzugt ist.

Vorteilhafte Abmessungen und Materialien für den bzw. die Ausgleichsringe sind in den Ansprüchen 8 bis 11 angegeben.

Die Erfindung wird im folgenden beispielsweise anhand der Zeichnung näher erläutert, in dieser zeigt:
- Figur 1: eine teilweise geschnittene Ansicht einer erfindungsgemäßen Halterungsvorrichtung mit im Endbereich des Stützrohres angeordneter Befestigungshülse,
- Figur 2: eine vergrößerte Darstellung eines dem Bereich II in Figur 1 entsprechenden Bereichs eines anderen Ausführungsbeispiels,
- Figur 3: eine teilweise geschnittene Ansicht eines Stützrohrendes zur Boden- oder Arbeitsplattenbefestigung,
- Figur 4: eine teilweise geschnittene Ansicht eines weiteren Ausführungsbeispiels der Erfindung,
- Figur 5: einen Schnitt durch einen Ausgleichsring nach der Erfindung,
- Figur 6: eine weitere Befestigungsvorrichtung,
- Figur 7: eine perspektivische Darstellung eines ersten Anwendungsbeispiels der Erfindung und
- Figur 8: eine perspektivische Ansicht eines zweiten Anwendungsbeispiels.

In den verschiedenen Figuren der Zeichnung sind einander entsprechende Bauteile mit gleichen Bezugszeichen versehen.

Figur 1 zeigt den bei senkrechter Montage eines Stützrohres 10 oberen Endbereich des Stützrohres 10 mit einer darauf aufgesetzten Befestigungshülse 12, die an ihrem oberen Ende eine Befestigungsplatte 14 trägt, welche radial über die Befestigungshülse 12 vorsteht und damit einen Befestigungsflansch 16 bildet. In dem Befestigungsflansch sind beispielsweise über den Umfang gleichmäßig verteilt Schraubenlöcher 18 vorgesehen. In ihrem Mittelbereich besitzt die Befestigungsplatte 14 eine Durchgangsöffnung 20, um beispielsweise ein Stromkabel oder dergleichen in das Innere des Stützrohres 10 einzuführen. Die feste Verbindung zwischen der Befestigungshülse 12 und der Befestigungsplatte 14 ist in geeigneter Weise, z. B. durch Schweißen, hergestellt.

Im Bereich des unteren Endes der Befestigungshülse 12 ist zwischen die Befestigungshülse 12 und das Stützrohr 10 ein Ausgleichsring 22 mit einem hülsenförmigen Abschnitt 23 eingesetzt, der an seinem einen Ende einen radial nach außen vorstehenden Flansch 24 trägt. Der Ausgleichsring 22 besteht vorzugsweise aus Kunststoff, insbesondere druckfestem und/oder reibungsverminderndem Kunststoff, und dient als Lagerring. Der Flansch 24 - siehe auch Figur 5 - weist dabei eine Schulter 26 auf, mit der der Ausgleichsring 22 gegen die untere Stirnfläche der Befestigungshülse 12 anliegt.

Der zwischen die Befestigungshülse 12 und das Stützrohr 10 eingesetzte Abschnitt 23 des erfindungsgemäß vorgesehenen Ausgleichsrings 22 ist dabei wesentlich länger als der Abstand zwischen Stützrohr 10 und Befestigungshülse 12 bei konzentrischer Anordnung, um ein Verkanten oder Verkippen der Befestigungshülse 12 gegen die Stützrohrachse zu verhindern. Dabei beträgt die Länge des eingesetzten Abschnitts 23 des Ausgleichsrings 22 zumindest das Doppelte, vorzugsweise mehr als das Dreifache, insbesondere das Vierfache des Abstandes, also der halben Differenz zwischen dem Innendurchmesser der Befestigungshülse 12 und dem Außendurchmesser des Stützrohres 10.

Um den Ausgleichsring 24 mit seiner Schulter 26 in Anlage an der Befestigungshülse 12 zu halten, ist ein Feststellring 28 vorgesehen, der mit über seinen Umfang gleichmäßig verteilt angeordneten Schrauben 30, z. B. versenkbaren Madenschrauben sowohl axial- als auch drehfest auf dem Stützrohr 10 festlegbar ist.

Die anhand von Figur 1 beschriebene Halterungsvorrichtung dient beispielsweise zur Befestigung eines auf dem Boden stehenden Stützrohres 10 an einer Raumdecke, wie in den Figuren 7 und 8 angedeutet. Die Halterungsvorrichtung kann aber auch zur Anbringung einer Tischplatte oder dergleichen verwendet werden, wobei die Tischplatte dann um die Stützrohrachse dreh- oder schwenkbar ist.

Sollen mit der Befestigungshülse 12 größere Lasten, die eine Verkippung der Befestigungshülse 12 auf dem Stützrohr 10 bewirken könnten, abgestützt werden, so ist es zweckmäßig, wenn wie im Ausführungsbeispiel nach Figur 2 dargestellt, zwischen dem oberen Ende des Stützrohres 10 und dem oberen Endbereich der Befestigungshülse 12 ein weiterer Ausgleichsring 22' vorgesehen ist, der einen sich radial nach innen erstreckenden Flansch 24' aufweist.

Zur Befestigung des Stützrohres 10 am Boden weist das untere Ende des Stützrohres 10 eine Bodenplatte 32 mit einer zentralen Durchgangsöffnung 34 und mit im Randbereich über den Umfang gleichmäßig verteilt angeordneten Schraubenlöchern 36 auf. Die Öffnung 34 kann zur Durchführung von elektrischen Leitungen, Wasserleitungen o. ä. genutzt werden. Eine Überwurfblende 38 sorgt nach der Befestigung des Stützrohres am Boden für einen ästhetisch schönen Abschluß.

Die in Figur 4 dargestellte, im Mittelbereich eines Stützrohres 10 angeordnete Halterungsvorrichtung umfaßt zwei Ausgleichsringe 22, die in den beiden Endbereichen der Befestigungshülse 12 zwischen die Befestigungshülse 12 und das Stützrohr 10 eingesetzt sind. Um die Ausgleichsringe 22 mit ihren Schultern 26 in Anlage an der Befestigungshülse 12 zu halten, sind zwei Feststellringe 28 vorgesehen, die mit Schrauben 30 am Stützrohr 10 axial- und drehfest gehalten sind. An der Befestigungshülse 12 sind zur Anbringung von beispielsweise schwenkbaren Tischplatten 54, Handtuchhaltern 56 oder Ablageelementen 58 (siehe Figur 7 und 8) Befestigungsmittel 40 am Außenumfang der Hülse 12 angebracht.

Für besonders lange Rohre, oder für Rohre, die mit ihrem oberen Ende nicht an einer Decke oder an einem Deckenelement befestigbar sind, oder zum Abstützen von Küchenmöbeln (Figur 7), wie z. B. Schrankkästen oder dergleichen ist in Figur 6 ein Befestigungsring 42 dargestellt, der auf dem Stützrohr 10 angeordnet ist und der über seinen Umfang verteilt Gewindebohrungen 44 für geeignete Schrauben 30 aufweist. Eine am Befestigungsring 42 z. B. durch Schweißen angebrachte Haltestange 46 erstreckt sich radial vom Befestigungsring 42 weg und trägt an ihrem Ende einen Stützflansch 48. Dieser Stützflansch 48 kann beispielsweise an einer Wand oder einem Korpus befestigt werden. Zum Verschrauben einer Seitenwand eines Korpus 60 oder dergleichen mit der Halterungseinrichtung ist in die Stirnfläche 50 des Stützflansches 48 eine zur Haltestange 46 axiale Gewindebohrung 52 vorgesehen (s. Figur 6).

Die erfindungsgemäße Halterungsvorrichtung ermöglicht ein modulartig aufgebautes, sehr flexibles Halterungssystem, das für eine Vielzahl von Anwendungsfällen angepaßt werden kann. Besonders vorteilhaft ist es dabei, daß einzelne Halterungsvorrichtungen auch nach der Montage noch versetzt werden können, so daß eine individuelle Anpassung der an dem jeweiligen Stützrohr 10 über die Halterungsvorrichtung angebrachten Funktionsgruppen noch weitgehend möglich ist.

Die Montage der erfindungsgemäßen Halterungsvorrichtung in einem Halterungssystem wird folgendermaßen durchgeführt.

Soll beispielsweise das Stützrohr 10 zwischen dem Boden und der Decke eines Raumes befestigt werden, so wird das Stützrohr 10 zunächst auf die erforderliche Länge zugeschnitten. Anschließend wird die Überwurfblende 38 auf das Stützrohr 10 aufgeschoben. Daraufhin folgen je Befestigungshülse 12 zunächst ein Feststellring 28, ein Ausgleichsring 22, die Befestigungshülse 12 und für eine im Mittelbereich eines Stützrohres 10 anzuordnende Befestigungshülse 12 ein weiterer Ausgleichsring 22 und ein Feststellring 28. Für die Dekkenbefestigung werden dann der Befestigungsring 28, der Ausgleichsring 22 und die Hülse 12 mit der Befestigungsplatte 14 in entsprechender Reihenfolge aufgeschoben.

Nach dem Aufstellen des Stützrohres und Ausrichten wird es zunächst am Boden verschraubt. Daraufhin wird die obere Befestigungshülse 12 mit der daran angebrachten Befestigungsplatte 14 an der Raumdecke angebracht. Dann wird der entsprechende Feststellring 28 von unten gegen den Ausgleichsring 22 gedrückt, um diesen in seiner Lage zwischen Befestigungshülse 12 und Stützrohr 10 zu halten.

Die anhand von Figur 4 beschriebene Halterungsvorrichtung wird nun in die für die daran angebrachte Funktionseinheit geeignete Höhe gebracht und in entsprechender Weise mit den Feststellringen 28 festgelegt. Die an der Halterungsvorrichtung befestigte Funktionseinheit, z. B. ein Handtuchhalter 56 oder ein Ablagetablett 58 läßt sich nun in die jeweils gewünschte Stellung schwenken, ohne daß dabei die sichere und spielfreie Halterung beeinträchtigt wird.

Figur 7 zeigt beispielsweise ein Halterungssystem mit einem Stützrohr 10, das zwischen dem Boden und der Decke eines Raumes befestigt ist. An dem Stützrohr 10 sind mittels der erfindungsgemäßen Halterungsvorrichtungen von oben nach unten ein erstes, rundes Ablagetablett 58, ein zweites, in etwa kreisausschnittförmiges Ablagetablett 58', ein schwenkbarer Tisch 54, dessen in Bezug auf das Stützrohr 10 radial außen liegender Bereich über ein Rollgestell 62 abgestützt ist, und ein Handtuchhalter 56 befestigt. Unterhalb des Handtuchhalters 56 ist ein Befestigungsring 42 am Stützrohr 10 angebracht, der beispielsweise eine Bodenversteifung für den ein Kochfeld 64 aufweisenden Schrankkörper 60 trägt. Zwischen dem Handtuchhalter 56 und der Haltevorrichtung für den schwenkbaren Tisch 54 ist ein weiterer Befestigungsring 42 am Stützrohr 10 gehalten, der entsprechend Figur 6 ausgebildet ist und an dem die Seitenwand des Küchenschrankkörpers 60 in nicht näher dargestellter Weise angeschraubt ist.

Das Halterungssystem nach Figur 8 zeigt ein frei im Raum angeordnetes Stützrohr 10, das an Decke und Boden befestigt ist. An diesem Stützrohr 10 sind von unten nach oben ein Handtuchhalter 56, zwei schwenkbare Tische 54 und drei Ablagetabletts 58, 58' und 58'' jeweils mittels der erfindungsgemäßen Halterungsvorrichtung schwenkbar angebracht. Je nach den Erfordernissen können die einzelnen Funktionselemente in die vom Benutzer gewünschte Position geschwenkt werden. Dabei lassen sich auch einzelne Funktionselemente, insbesondere die Ablagetabletts 58 weitgehend unabhängig in einer gewünschten Höhe einstellen, so daß für den Benutzer eine ergonomische Handhabung ermöglicht wird.

## Patentansprüche

1. Unter Verwendung von Stützrohren dienende Halterungsvorrichtung mit einer auf dem Stützrohr (10) aufschiebbaren, mit Befestigungsmitteln (14, 40) versehenen Befestigungshülse (12), deren Innendurchmesser größer ist als der Außendurchmesser des Rohres (10), mit wenigstens einem Ausgleichsring (22), der am Endbereich der Befestigungshülse (12) zwischen die Befestigungshülse (12) und das Stützrohr (10) einsetzbar ist, und mit wenigstens einem auf dem Stützrohr (10) festlegbaren Feststellring (28), der im montierten Zustand den Ausgleichsring (22) in seiner Lage zwischen dem Stützrohr (10) und der Befestigungshülse (12) hält.

2. Halterungsvorrichtung nach Anspruch 1, dadurch gekennzeichnet, daß beiden Enden der Befestigungshülse (12) ein Ausgleichsring (22; 22') zugeordnet ist.

3. Halterungsvorrichtung nach Anspruch 1 oder 2, dadurch gekennzeichnet, daß der Ausgleichsring (22) einen eine axiale Schulter (26) bildenden radialen Flansch (24) aufweist, welcher mit seiner Schulter (26) mit dem stirnseitigen Ende der Befestigungshülse (12) in Eingriff bringbar ist, und daß der Feststellring (28) im montierten Zustand am Flansch (24) stirnseitig anliegt.

4. Halterungsvorrichtung nach Anspruch 1, 2 oder 3, dadurch gekennzeichnet, daß an beiden Ausgleichsringen (22) jeweils ein Feststellring (28) anliegt.

5. Halterungsvorrichtung nach einem der vorhergehenden Ansprüche, dadurch gekennzeichnet, daß am Außenumfang der Befestigungshülse (12) sich in einer Radialebene erstreckende Befestigungsmittel (40) angebracht sind.

6. Halterungsvorrichtung nach Anspruch 1, 2 oder 3, dadurch gekennzeichnet, daß die Befestigungshülse (12) an ihrem einen Ende mit einer radial über die Befestigungshülse (12) vorstehenden Befestigungsplatte (16) versehen ist und daß der dem anderen Ende der Befestigungshülse (12) zugeordnete Ausgleichsring (22) mit dem Feststellring (28) in Eingriff bringbar ist.

7. Halterungsvorrichtung nach Anspruch 6, dadurch gekennzeichnet, daß die Befestigungsplatte (14) eine im wesentlichen zentrale Öffnung (20) aufweist.

8. Halterungsvorrichtung nach einem der vorhergehenden Ansprüche, dadurch gekennzeichnet, daß die axiale Länge des zwischen Stützrohr (10) und Befestigungshülse (12) einsetzbaren Abschnitts (23) des Ausgleichsrings (22) zumindest das Doppelte, vorzugsweise mehr als das Dreifache, insbesondere das Vierfache der halben Differenz zwischen dem Innendurchmesser der Befestigungshülse (12) und dem Außendurchmesser des Stützrohres (10) beträgt.

9. Halterungsvorrichtung nach einem der vorhergehenden Ansprüche, dadurch gekennzeichnet, daß der Ausgleichsring (22) aus Kunststoff ist.

10. Halterungsvorrichtung nach Anspruch 9, dadurch gekennzeichnet, daß der Ausgleichsring (22; 22') aus einem druckfesten Kunststoff besteht.

11. Halterungsvorrichtung nach Anspruch 9 oder 10, dadurch gekennzeichnet, daß der Ausgleichsring (22; 22') aus einem reibungsvermindernden Kunststoff besteht.
